# FASCICULE DE BREVET EUROPEEN

(11) **EP 0 564 989 B1**
(45) Date de publication et mention de la délivrance du brevet: **19.03.1997**
(21) Numéro de dépôt: 93105461.3
(22) Date de dépôt: 02.04.1993
(51) Int. Cl.: B65D 19/32, B65D 19/38

(54) **Palette de transport**
Transportpalette
Transport pallet

(30) Priorité: 10.04.1992 CH 1185/92
(43) Date de publication de la demande: 13.10.1993
(73) Titulaire: ANTAL TRADING, LTD., Dublin 2 (IE)
(72) Inventeur: Durand, Michel George, Moigny s/Ecole/Essonne (FR)
(74) Mandataire: Kügele, Bernhard

(56) Documents cités:
- EP-A- 0 400 640
- CA-A- 1 159 379
- DE-A- 2 733 457
- DE-U- 8 660 078
- FR-A- 2 110 348
- FR-A- 2 165 939
- FR-A- 2 370 646
- US-A- 3 835 792
- US-A- 4 829 909

## Description

La présente invention a trait à un outil de transport normalisé comportant une surface de support rectangulaire ayant des dimensions normalisées ainsi que des poutrelles de support d'une dimension correspondant à une dimension de la surface de support et disposées en-dessous de la surface de support.

Un outil de transport normalisé selon les caractéristiques telles qu'indiquées dans le préambule de la revendication 1 est connu du document FR-A-2 370 646.

Sont couramment utilisées aujourd'hui des palettes de transport dites europalettes de dimensions normalisées telles que 80 cm de largeur et 120 cm de longueur comportant une surface de chargement et des poutrelles arrangées en-dessous de cette surface, l'ensemble étant couramment fabriqué en planches et en poutres en bois qui sont clouées ensemble.

Ce système de palettes est relativement lourd et inflexible quant au stockage et à l'assemblage, et le but de la présente invention est donc de remédier à ces inconvénients et de prévoir notamment un système de palettes qui comporte les avantages suivants :
1. le montage de la palette devrait être possible d'une façon rapide sans outils spéciaux ;
2. la palette devrait comporter la possibilité d'être montée sur tout support ;
3. le démontage devrait se faire également de façon rapide ;
4. il devrait être facile de récupérer des pièces de l'ensemble pour une nouvelle utilisation ;
5. on cherche la possibilité de stocker les palettes avant usage dans un minimum d'espace, et surtout les palettes doivent présenter un poids réduit par rapport aux palettes traditionnelles pour permettre la réalisation d'économies de frais de transport notamment de frais de transport aérien sans ugmenter sensiblement leur coût. Le coût de fabrication de ces palettes devrait, au contraire, être suffisamment bas pour permettre de ne les utiliser qu'une fois.

Selon l'invention ces objectifs sont atteints avec un outil comme mentionné ci-dessus qui est en outre caractérisé par les caractéristiques indiquées dans la seconde partie de la revendication 1.

Des formes de réalisations particulières de construction de l'outil de transport sont définies par les caractéristiques indiquées dans les révendications dépendantes.

La présente invention sera décrite par la suite en référence aux dessins dont :
la figure 1 monte un outil de transport selon la présente invention dans un état semi-assemblé,
la figure 2 montre une partie d'une poutrelle pour illustrer le verrouillage de l'écrou,
la figure 3 montre une autre forme de réalisation de l'invention, et
la figure 4 montre un détail agrandi de la figure 3.

Dans la figure 1, on a illustré une palette de transport 1 comportant une plaque de support 2 ainsi que trois poutrelles 3a, 3b, 3c. Les poutrelles sont fixées en-dessous de la plaque 2 au moyen d'une pluralité d'écrous 5, qui comportent une plaque de retenue 11 et une partie cylindrique 12. Les écrous 5 sont introduits par leur partie cylindrique 12 dans des ouvertures 6 dans la plaque de support 2 jusqu'à ce que la plaque de retenue 11 vienne en contact avec la surface supérieure de la plaque de support 2.

Les poutrelles 3a, 3b et 3c comportent chacune une planche supérieure 8 qui comporte trois ouvertures 7 qui sont positionnées de façon à correspondre avec les ouvertures 6 de la plaque de support 2 une fois que la poutrelle correspondante est positionnée en-dessous de la plaque de support 2 en sa position prédestinée.

Les ouvertures 6 et 7 comportent une forme géométrique qui permet l'introduction de la partie cylindrique 12 de l'ergot, partie cylindrique qui comporte deux ergots radiaux qui doivent passer par les trous 6 et 7 et ces derniers ont donc une forme qui permet le passage des ergots.

Les deux planches parallèles 8 et 9 de chaque poutrelle sont tenues à distance l'une de l'autre par une pluralité d'entretoises 10.

La figure 2 montre, plus en détail, la fixation de l'écrou 5 dans la planche supérieure 8 d'une poutrelle 3, et on reconnait dans la planche supérieure de la poutrelle l'ouverture 7 comportant une partie circulaire centrale ainsi que deux évidements 15a et 15b qui permettent le passage des ergots 13a et 13b lors de l'introduction de l'écrou 5 dans l'ouverture 7.

Une fois que les ergots ont passé par l'ouverture 7, l'écrou est soumis à une rotation d'un quart de tour, rotation lors de laquelle les ergots 13a et 13b glissent le long des rampes 14 pour finalement tomber dans des encoches 16, où ils sont essentiellement immobilisés contre toute autre rotation. La paroi entre la rampe 14 et l'encoche 16 peut être formée également en rampe d'un sens contraire au sens de la rampe 16 pour permettre la libération de l'écrou par une rotation dans le sens inverse. Cette forme de réalisation s'impose notamment pour des palettes que l'on veut démonter entre leurs utilisations, ou simplement si on souhaite un démontage facile.

Selon une autre forme de réalisation de l'invention, illustrée en figure 3, la palette 1 comporte trois poutrelles 3' longitudinales et un nombre de traverses 20 en forme de planches qui sont reliées chacune à chacune des poutrelles par un moyen de fixation 5' rapide, tel que l'écrou à quart de tour décrit ci-dessus. Le nombre de traverses 20 peut, bien sûr, être choisi en fonction de l'utilisation d'une palette, étant entendu qu'au moins deux traverses devraient être présentes pour stabiliser la palette.

On a prévu un moyen de stabilisation empêchant le cisaillement des traverses 20 par rapport aux poutrelles 3', ledit moyen de stabilisation pouvant être incorporé par des ergots 22 qui saillissent soit des traverses 20 ou des poutrelles 3' pour se loger dans des trous 23 prévus à cet effet dans l'autre de ces deux éléments.

Un tel moyen de stabilisation crée au moins un second point d'attache au niveau de chaque intersection d'une traverse avec une poutrelle afin de supprimer un pivotement entre les deux éléments. La forme choisie pour ce moyen de stabilisation peut, bien sûr, être autre qu'un ergot, notamment une nervure qui se loge dans une rainure ou similaire.

La palette selon l'invention peut en outre comporter un moyen de serrage incorporé pour la charge à transporter.

Un tel moyen de serrage peut comprendre une première sangle 24 du type crémaillère et une seconde sangle 25 comportant un élément de blocage 26 permettant de tirer la sangle dans une direction au travers d'un orifice de l'élément de blocage et de la bloquer dans le sens opposé.

On peut, bien sûr, également prévoir une solution où les deux sangles sont identiques et l'élément de blocage est indépendant et permet le passage des deux extrémités des deux sangles au travers de deux orifices.

De préférence deux sangles 24, 25 sont prévues d'un côté et de l'autre de chaque poutrelle 3, 3' et à des endroits à choisir.

La disposition des sangles 24, 25 en figure 3 est donnée à titre d'exemple seulement. On peut également prévoir de fixer les sangles aux traverses 20, leur disposition aux poutrelles semble cependant plus avantageuse car on peut prévoir à l'intérieur du volume des poutrelles une chambre 27 dans laquelle se trouve la sangle enroulée 28 dont l'extrémité 24a sort de la chambre 27 par un orifice 29. L'autre extrémité de la sangle 24 est calée à l'intérieur de la chambre 27.

Les poutrelles selon la présente invention sont fabriquées en un matériau plastique injecté, et les écrous, ainsi que la plaque de support peuvent être en un matériau quelconque y compris en plastique injecté.

## Revendications

1. Outil de transport normalisé comportant une surface rectangulaire de support (2, 20) ayant des dimensions normalisées ainsi que des poutrelles (3a - 3c) de support, dont la dimension longitudinale correspond à une dimension de la surface de support et étant disposée en-dessous de la surface de support (2, 20), les poutrelles (3a - 3c) étant fabriquées en matière plastique injectée et attachées à la surface de support (2, 20) par des moyens de fixation séparable (5, 7) en-dessous de la surface de support (2, 20), le moyen de fixation (5, 7) comportant au moins une ouverture (7) pratiquée dans une partie supérieure de la poutrelle (3a - 3c), ouverture (7) permettant l'insertion d'une pièce de verrouillage (5) pour verrouiller la surface de support (2) avec les poutrelles (3a - 3c), caractérisé en ce que la pièce de verrouillage (5) est un écrou à baïonnette comportant une plaque de retenue (11) pour s'engager sur une des surfaces de la surface de support (2), surface qui est opposée à celle qui est en contact avec les poutrelles (3a - 3c), une partie essentiellement cylindrique (12) s'étendant à partir de la plaque de retenue (11) et qui est destinée à traverser la surface de support (2) par une ouverture (6) pratiquée dans ladite surface (2, 20) et des ergots (13a - 13b) qui s'étendent de façon radiale vers l'extérieur à partir de l'extrémité libre de la partie cylindrique (12), et en ce que l'ouverture (7) dans la partie supérieure de la poutrelle (3a - 3c) comporte une forme ayant une extension principale correspondant essentiellement à la partie essentiellement cylindrique (12) de l'écrou (5) et deux formations excentriques (15a, 15b) permettant le passage des ergots (13a - 13b) lors de l'insertion de l'écrou (5) dans la poutrelle (3a - 3b).

2. Outil selon la revendication 1, caractérisé en ce que la surface de support (2, 20) est constituée par une plaque rectangulaire (2) ou par au moins deux traverses (20).

3. Outil selon la revendication 1 ou 2, caractérisé en ce que la partie supérieure de la poutrelle présentant l'ouverture (7) se présente sous forme d'une planche (8), la surface inférieure de cette planche (8) comportant à la proximité de l'ouverture (7) une rampe (14) et une encoche (16) permettant le verrouillage des ergots après introduction et rotation de l'écrou (5) dans ladite planche (8).

4. Outil selon la revendication 3, caractérisé en ce que chaque poutrelle (3a - 3c) comporte plusieurs moyens de fixation (5).

5. Outil selon la revendication 4, caractérisé en ce que la poutrelle (3a - 3c) consiste en deux planches (8, 9) parallèles, superposées et espacées l'une de l'autre par plusieurs entretoises (10).

6. Outil selon la revendication 5, caractérisé en ce que la poutrelle (3a - 3c) comporte à sa planche inférieure (9) une surface inférieure favorisant le glissement (17).

7. Outil selon la revendication 6, caractérisé en ce que la surface favorisant le glissement (17) comporte des stries longitudinales.

8. Outil selon l'une quelconque des revendications précédentes, caractérisé en ce que la surface de support (2, 20) est en matériau plastique, carton, bois, métal et les écrous étant en plastique.

9. Outil selon la revendication 1, caractérisé en ce que la surface de support comporte au moins deux traverses (20) qui relient les poutrelles (3) entre elles en s'étendant perpendiculairement sur les poutrelles, chaque traverse étant fixée à chaque poutrelle par le moyen de fixation (5, 7).

10. Outil selon la revendication 9, caractérisé en ce qu'à chaque intersection entre une traverse (20) et une poutrelle (3) est prévu en outre un moyen de stabilisation comportant des ergots (21) qui s'emboîtent dans des trous (23), soit les ergots ou les trous étant disposés à la surface supérieure de la planche (8) de la poutrelle (3) et l'autre à la surface inférieure de la traverse (20).

11. Outil selon l'une quelconque des revendications précédentes, caractérisé en ce qu'à chaque poutrelle et/ou chaque traverse est fixé un moyen de serrage pour attacher une charge sur sa surface de support.

12. Outil selon la revendication 11, caractérisé en ce que chaque poutrelle (3, 3') comporte à titre de moyen de serrage à chacune de ses extrémités une sangle (24, 25) ainsi qu'un moyen de blocage (26) pour les extrémités libres des deux sangles (24, 25).

## Claims

1. Normed transport pallet comprising a rectangular support surface (2, 20) having normed dimensions, and support beams (3a - 3c), a longitudinal dimension of which corresponds to one dimension of the support surface, and being arranged beneath the support surface (2, 20), the beams (3a - 3c) are fabricated from injected plastic material and attached to the support surface (2, 20) by releasable fixation means (5, 7) beneath the support surface (2, 20), said fixation means (5, 7) comprising at least one opening (7) provided in an upper portion of the beam (3a - 3c), which opening (7) permits the insertion of a latch member (5) for latching the support surface (2) together with the beams (3a - 3c), characterized in that the latch member (5) is a bayonet nut comprising a retention plate (11) provided to engage on a side of the support surface (2) which is opposed to the one which is in contact with the beams (3a - 3c), an essentially cyclindrical portion (12) extending away from said retention plate (11) and which is provided to traverse the support surface (2) through an opening (6) provided within said support surface (2, 20) and pins (13a - 13b) extending radially outwardly from a free end portion of the cyclindrical portion (12), and in that the opening (7) in the upper portion of the beam (3a - 3c) comprises a shape having a main extending portion essentially corresponding to the essentially cylindrical portion (12) of the nut (5) and two eccentric cutaway portions (15a, 15b) which permit the passage of the pins (13a - 13b) during the insertion of the nut (5) into the beam (3a - 3c).

2. Pallet according to claim 1, characterized in that the support surface (2, 20) is constituted by a rectangular plate (2) or by at least two cross-planks (20).

3. Pallet according to claim 1 or 2, characterized in that the upper portion of the beam which includes the opening (7) is constituted by a plank (8), the lower surface of said plank (8) comprising in the proximity of the opening (7) a ramp (14) and a groove (16) permitting to latch said pins after introduction and rotation of the nut (5) into said plank (8).

4. Pallet according to claim 3, characterized in that each beam (3a - 3c) comprises several fixation means (5).

5. Pallet according to claim 4, characterized in that the beam (3a - 3c) comprises two planks (8, 9) which are parallel, superposed and spaced from each other by means of several spacers (10).

6. Pallet according to claim 5, characterized in that the beam (3a - 3c) comprises on its lower plank (9) an inferior surface (17) favourizing the sliding.

7. Pallet according to claim 6, characterized in that the surface (17) favourizing the sliding comprises longitudinal ridges.

8. Pallet according to one of the preceding claims, characterized in that the support surface (2, 20) is made of a plastic material, cardboard, wood or metal and in that the nuts are made of plastic.

9. Pallet according to claim 1, characterized in that the support surface comprises at least two cross-planks (20) which connect the beams (3) to each other and which extend perpendicularly to said beams, each cross-plank being fixed to each beam by a fixation means (5, 7).

10. Pallet according to claim 9, characterized in that at each intersection between a cross-plank (20) and a beam (3) there is further provided a stabilisation means comprising pins (21) which are received in bores (23), either the pins or the bores being disposed on the upper surface of the plank (8) of the beam (3) and the other at the lower surface of the cross-plank (20).

11. Pallet according to one of the preceding claims, characterized in that at each beam and/or each cross-plank there is provided a fastening means for attachment of a load to its support surface.

12. Pallet according to claim 11, characterized in that each beam (3, 3') comprises, as fastening means, a strap (24, 25) at each end of said beams, as well as blocking means (26) for the free ends of the two straps (24, 25).

## Patentansprüche

1. Genormtes Transportmittel mit einer, genormte Dimensionen aufweisenden rechteckigen Tragefläche (2, 20), sowie mit Tragebalken (3a-3c) deren Längsdimension einer der Dimensionen der Tragefläche entspricht und welche unter der Tragefläche (2, 20) angeordnet sind, wobei die Tragebalken (3a-3c) aus gespritztem Kunststoff bestehen und an der Tragefläche (2, 20) mittels trennbaren Befestigungsmitteln (5, 7) unter der Tragefläche (2, 20) befestigt sind, wobei die Befestigungsmittel (5, 7) mindestens eine an einem oberen Teil des Tragebalkens angeordnete Öffnung (7) aufweisen, welche das Einführen eines Verriegelungselements (5) gestattet, um die Tragefläche (2) mit den Tragebalken (3a-3c) zu verriegeln, dadurch gekennzeichnet, dass das Verriegelungselement (5) ein Zapfen mit Bayonettverschluss ist, welcher eine Rückhalteplatte (11) aufweist, die mit der einen der beiden Oberflächen der Tragefläche (2) in Eingriff kommt, welche von derjenigen, die mit den Tragebalken (3a-3c) in Kontakt ist, abgewandt ist, welcher ferner eine im wesentlichen zylindrische Partie (12) aufweist, die sich von der Rückhalteplatte (11) weg erstreckt und die dazu vorgesehen ist um die Tragefläche (2) mittels einer, in dieser Tragefläche angeordneten Öffnung (6) zu durchdringen, und welche sich radial von dem freien Ende der zylindrischen Partie nach aussen erstreckende Zähne (13a, 13b) aufweist, und dadurch, dass die Öffnung (7) im oberen Bereich der Tragebalken (3a-3c) eine Gestalt aufweist, welche im wesentlichen der im wesentlichen zylindrischen Partie (12) des Zapfens (5) entspricht, und zwei extrentrische Ausformungen (15a, 15b) besitzt, die beim Einführen des Zapfens (5) in den Tragebalken (3a-3c) den Durchgang der Zähne (13a, 13b) gestatten.

2. Transportmittel nach Anspruch 1, dadurch gekennzeichnet, dass die Tragefläche (2, 20) von einer rechteckigen Platte (2) oder von zumindest zwei Traversen (20) gebildet ist.

3. Transportmittel nach Anspruch 1 oder 2, dadurch gekennzeichnet, dass der obere Bereich des Tragebalken, welcher die Öffnung (7) aufweist, sich in Form eines Bretts (8) darstellt, wobei die untere Seite dieses Bretts in der Nähe der Öffnung (7) eine Rampe (14) sowie einen Einschnitt (16) aufweist, welcher die Verriegelung des Zapfens (5) nach Einführen des Zapfens (5) in das Brett (8) und darauffolgendes Verdrehen desselben gestattet.

4. Transportmittel nach Anspruch 3, dadurch gekennzeichnet, dass jeder Tragebalken (3a-3c) mehrere Befestigungsmittel (5) aufweist.

5. Transportmittel nach Anspruch 4, dadurch gekennzeichnet, dass die Tragebalken (3a-3c) aus zwei parallelen übereinander angeordneten Brettern (8, 9) sowie aus mehreren Abstandshaltern (10) bestehen.

6. Transportmittel nach Anspruch 5, dadurch gekennzeichnet, dass die Tragebalken (3a-3c) an ihren unteren Brettern (9) eine untere, das Gleiten gestattende Fläche (17) aufweisen.

7. Transportmittel nach Anspruch 6, dadurch gekennzeichnet, dass die Gleitfläche (17) in Längsrichtung verlaufende Linien aufweist.

8. Transportmittel nach irgend einem der vorhergehenden Ansprüche, dadurch gekennzeichnet, dass die Tragefläche (2, 20) aus Kunststoff, Karton, Holz, oder Metall, und die Zapfen (5) aus Kunststoffbestehen.

9. Transportmittel nach Anspruch 1, dadurch gekennzeichnet, dass die Tragefläche mindestens zwei Traversen (20) aufweist, welche die Tragebalken (3) unter sich verbinden, und sich rechtwinkelig zu diesen oberhalb von ihnen erstrecken, wobei jede Traverse mit jedem Tragebalken mittels einer Befestigungseinrichtung (5, 7) verbunden ist.

10. Transportmittel nach Anspruch 9, dadurch gekennzeichnet, dass ferner an jeder Kreuzungsstelle zwischen einer Traverse (20) und einem Tragebalken (3) ein Stabilisierungsmittel vorgesehen ist, welches Zähne (21) aufweist, die in Löcher (23) eingreifen, wobei entweder die Zähne oder die Löcher an der Oberseite des Bretts (8) des Tragebalkens und die jeweilig anderen an der Unterseite der Traversen (20) angeordnet sind.

11. Transportmittel nach irgend einem der vorhergehenden Ansprüche, dadurch gekennzeichnet, dass an jedem Tragebalken und/oder an jeder Traverse ein Spannmittel angeordnet ist, um eine Ladung auf der Tragefläche zu befestigen.

12. Transportmittel nach Anspruch 11, dadurch gekennzeichnet, dass jeder Tragebalken (3, 3') als Spannmittel an jedem seiner Enden einen Gurt (24, 25) sowie ein Blockiermittel (26) für die freien Enden der beiden Gurte (24, 25) aufweist.
